# EUROPÄISCHE PATENTSCHRIFT

(11) **EP 2 598 247 B1**
(45) Veröffentlichungstag und Bekanntmachung des Hinweises auf die Patenterteilung: **14.05.2014**
(21) Anmeldenummer: 11736097.4
(22) Anmeldetag: 26.07.2011
(51) Int. Cl.: B02C 13/28, B02C 13/08, B02C 13/20, B27L 11/00

(54) **LEITSCHAUFEL FÜR EINE ZERKLEINERUNGSVORRICHTUNG**
GUIDE BLADE FOR A COMMINUTING DEVICE
AUBE DIRECTRICE POUR UN DISPOSITIF DE BROYAGE

(30) Priorität: 27.07.2010 DE 102010036650
(43) Veröffentlichungstag der Anmeldung: 05.06.2013
(73) Patentinhaber: Siempelkamp Maschinen- und Anlagenbau GmbH & Co.KG, 47803 Krefeld (DE)
(72) Erfinder: HOLZER, Wolfgang, 66917 Wallhalben (DE); PÜSCHEL, Ralf, 41564 Kaarst (DE); ZIMMER, Sven, 41372 Niederkrüchten (DE)
(74) Vertreter: von dem Borne, Andreas
(86) Internationale Anmeldenummer: PCT/EP2011/062792
(87) Internationale Veröffentlichungsnummer: WO 2012/013653

(56) Entgegenhaltungen:
- EP-B1- 0 993 920
- CH-A- 202 611
- DE-A1- 3 334 783

## Beschreibung

Die Erfindung betrifft eine Leitschaufel für eine Zerkleinerungsvorrichtung, insbesondere eine Zerspanungsvorrichtung (z. B. für einen Messerringzerspaner für die Zerspanung von Holz oder dergleichen) oder für eine Schlägermühle, mit zumindest einer Grundplatte und zumindest einer auswechselbaren Schlagleiste, welche mit einem veränderbaren Überstand in einer quer zur Schlagleistenlängsrichtung verlaufenden Vorschubrichtung über die Grundplatte hinaus an der Grundplatte befestigt ist, wobei die Schlagleiste mittels einer Klemmleiste an der Grundplatte befestigt ist, indem die Klemmleiste mit einem oder mehreren Befestigungsmitteln unter Zwischenschaltung der Schlagleiste gegen die Grundplatte verspannt wird.

Eine solche Leitschaufel wird z. B. für Zerspanungsvorrichtungen, insbesondere in Messerringzerspanern eingesetzt, denen das Rohholz insbesondere als Schüttgut, z. B. in Form von Hackschnitzeln zugeführt wird. Ein Messerringzerspaner weist in der Regel einen (äußeren) rotierenden Messerring und ein innerhalb des Messerrings ebenfalls rotierend angetriebenes Schlägerrad auf, welches auch als Rotor bezeichnet wird. Die Erfindung betrifft aber auch Maschinen, bei denen der Messerring nicht rotiert. Während an dem (äußeren) Messerring die Messer befestigt sind, sind an dem (inneren) Schlägerrad Leitschaufeln der eingangs beschriebenen Art befestigt, welche das zu zerspanende Holz nach außen auf dem Messerring schleudern. Die Leitschaufeln bzw. deren Grundplatten sind mit Schlagleisten bestückt, die als Verschleißteile auswechselbar sind. Die Qualität der erzeugten Späne hängt maßgeblich von einer konstanten Spaltgröße zwischen Messern einerseits und Schlagleisten andererseits ab. Es ist daher bei einem Messerringzerspaner nicht nur erforderlich, die Messer des Messerrings regelmäßig nachzuschleifen und neu einzustellen, sondern auch die Schlagleisten des Schlägerrades müssen regelmäßig nachbearbeitet und/oder neu eingestellt werden. Dabei kommt es in besonderem Maße darauf an, dass der Überstand der Schlagleiste in einer quer zur Schlagleistenlängsrichtung verlaufenden Vorschubrichtung über die Grundplatte hinaus einfach und exakt eingestellt werden kann.

Zu diesem Zweck wurde in der EP 0 993 920 B1 bereits vorgeschlagen, die Schlagleiste mittels einer Befestigungsplatte bzw. Klemmleiste an der Leitschaufel bzw. der Grundplatte der Leitschaufel zu befestigen. Die Klemmleiste wird relativ zu der Grundplatte stets in derselben Position fixiert. Dafür sorgt eine Nase an der Befestigungsplatte, welche in eine Nut der Grundplatte eingreift, wobei diese Nut einen genau definierten Abstand zum Schlägerradzentrum besitzt. Um bei stets gleicher Position der Befestigungsplatte den Überstand der Schlagleiste einstellen zu können, sind sowohl die Befestigungsplatte als auch die Schlagleiste mit einer Profilierung versehen, die beispielsweise sägezahnartig ausgebildet sein kann. Sobald das übliche Verschleißmaß erreicht ist, können zunächst die Befestigungsbolzen gelockert, die Schlagleiste entfernt und auf einer Schleifmaschine nachgeschliffen werden. Anschließend kann die Schlagleiste in einer um eine Profilstufe höheren Position erneut zwischen Befestigungsplatte und Leitschaufel eingeschoben werden, so dass das Schlägerrad nach entsprechender Fixierung für einen neuen Betriebszyklus bereit ist. Nachteilig ist bei dieser Lösung, dass der Überstand nur in verhältnismäßig groben Stufen einstellbar ist, so dass es an der Möglichkeit einer Feineinstellung fehlt.

Alternativ wurde für eine stufenlose Nachstellung der Schlagleiste bzw. Verschleißplatte vorgeschlagen, die Verschleißplatte relativ zu der Grundplatte mit Hilfe eines Exzenters zu verstellen. Dazu weist die Verschleißplatte über ihre Länge verteilt nicht nur Durchtrittsöffnungen für Befestigungsschrauben, sondern außerdem auch ovale Öffnungen zur Aufnahme eines Exzenterkopfes einer Exzenterkopfschraube auf. Durch Drehung der Exzenterkopfschraube lässt sich die Schlagleiste direkt relativ zu der Grundplatte der Leitschaufel verstellen (vgl. DE 26 16 849 A1). Nachteilig bei dieser Lösung ist die Tatsache, dass die Schlagleiste, die in der Regel aus gehärtetem Stahl bestehen muss, aufwendig bearbeitet werden muss, wenn z. B. ovale Öffnungen eingebracht werden müssen. Außerdem erfolgt eine hohe Beanspruchung der Schlagleiste im Zuge der Fixierung.

Schließlich kennt man aus der DE 33 34 783 ein Schlägerrad bzw. einen Schlägerrotor mit Leitschaufeln, die ebenfalls mit je einer auswechselbaren Schlagleiste aus hochwertigem Werkzeugstahl bestückt sind, die mit Messern des den Schlägerrotor konzentrisch umgebenden Messerrings zusammenwirken und dabei einem starken Verschleiß ausgesetzt sind. Zur Befestigung der Schlagleiste an den Leitschaufeln sind diese auf ihrer in Drehrichtung des Schlägerrotors weisenden Seite mit einer Nut versehen. Diese Nut verläuft parallel zur Achse des Schlägerrotors und nimmt den an den Schlagleisten befestigten Teil einer Formschlusshalterung auf, die im Betrieb die Schlagleisten an den Leitschaufeln in Radialrichtung dadurch festhält, dass an der Schlagleiste angebrachte Anschlagflächen sich auf der radial äußeren Seitenwand der Nut abstützen. Die Nut ist von einer Schutzplatte bedeckt, die mittels zweiter Klemmschrauben an der Leitschaufel unter Vorspannung von Druckfedern befestigt ist und die auf diese Weise die Schlagplatte durch Kraftschluss in Axialrichtung fixiert. Bei der Formschlusshalterung kann es sich um Stellschrauben handeln, die sich im Betrieb mit ihren Stirnflächen auf die äußere Seitenwand der in der Leitschaufel vorgesehenen Nut abstützen und auf diese Weise die Formschlusshalterung bewirken. Diese Maßnahmen sind konstruktiv verhältnismäßig aufwendig und eine spielfreie Fixierung ist nicht immer gewährleistet.

Die Erfindung betrifft nicht nur Leitschaufeln für Messerringzerspaner, sondern auch Leitschaufeln für Schlägermühlen, in denen das Schlägerrad ebenfalls mit Leitschaufeln versehen ist, die auch als Schlagplatten bezeichnet werden. An diesen Leitschaufeln bzw. Schlagplatten sind ebenfalls auswechselbare Schlagleisten befestigt. Das Schlägerrad ist in der Regel von einer ringförmigen Mahlbahn, z. B. Prallmahlbahn mit radialem Mahlspaltabstand konzentrisch umgeben. Eine solche Schlägermühle dient in der Regel der Feinzerkleinerung von (vorzerkleinerten) Stoffen. Dabei kann es sich um Stoffe aus unterschiedlichsten Materialien, wie z. B. Holz oder anderen nachwachsenden Rohstoffen, aber auch aus Kunststoffen oder anderen Materialien handeln. Derartige Schlägermühlen sind beispielsweise aus der DE 26 20 797 C2, der DE 33 17 144 C1 und der DE 41 01 352 C1 bekannt.

Der Erfindung liegt die Aufgabe zugrunde, eine Leitschaufel für eine Zerkleinerungsvorrichtung, insbesondere für einen Messerringzerspaner oder eine Schlägermühle bzw. für ein Schlägerrad eines solchen Messerringzerspaners oder einer Schlägermühle zu schaffen, welche bei einfachem und stabilem Aufbau eine optimale Einstellung des Überstandes der Schlagleiste ermöglicht.

Zur Lösung dieser Aufgabe lehrt die Erfindung bei einer gattungsgemäßen Leitschaufel für eine Zerkleinerungsvorrichtung, insbesondere für einen Messerringzerspaner für die Zerspanung von Holz oder für eine Schlägermühle, dass zur Veränderung des Überstandes der Schlagleiste die Klemmleiste mittels zumindest eines Stellelementes entlang der Vorschubrichtung verschiebbar ist, wobei die Klemmleiste derart formschlüssig mit der Schlagleiste verbunden ist, dass die Schlagleiste im Zuge der Verschiebung der Klemmleiste mit der Klemmleiste entlang der Vorschubrichtung verschoben wird. Das Stellelement ist vorzugsweise als drehbares Exzenterstellelement ausgebildet.

Die Erfindung geht dabei zunächst einmal von der Erkenntnis aus, dass die Einstellung des Überstandes mit Hilfe eines geeigneten Stellelements, z. B. Exzenterstellelementes zweckmäßig ist, um eine stufenlose Justierung zu realisieren. Dieses Stellelement, z. B. Exzenterstellelement greift nun im Rahmen der Erfindung jedoch nicht unmittelbar an der Schlagleiste selbst an, sondern an einer separaten Klemmleiste, wobei die Schlagleiste selbst zwischen Klemmleiste und Grundplatte verspannt wird. Damit kann im Bereich der Schlagleiste auf Bohrungen, Langlöcher oder dergleichen verzichtet werden, so dass insbesondere Kerbwirkungen durch Bohrungen in der Schlagleiste vermieden werden. Auch Gewinde oder dergleichen müssen in die Schlagleiste nicht eingebracht werden, da die Fixierung mit Hilfe der nach wie vor vorhandenen Klemmleiste erfolgt. Dennoch gelingt über das Stellelement, z. B. Exzenterstellelement eine stufenlose Einstellung des Überstandes, wobei dieses Exzenterstellelement nun nicht mehr in die Schlagleiste selbst, sondern in die Klemmleiste eingreift. Von besonderer Bedeutung ist dabei die Tatsache, dass die Klemmleiste nicht wie bei den bekannten Lösungen im Stand der Technik stets in derselben Position an der Grundplatte bzw. der Leitschaufel befestigt wird, sondern dass die Klemmleiste im Zuge der Justierung über das Stellelement bzw. Exzenterstellelement selbst entlang der Vorschubrichtung verschoben wird. Durch eine formschlüssige Verbindung der Klemmleiste mit der Schlagleiste wird dann gewährleistet, dass auch die Schlagleiste im Zuge dieser Justierung gemeinsam mit der Klemmleiste entlang der Vorschubrichtung in dem gewünschten Maße verschoben wird. Formschlüssige Verbindung der Klemmleiste mit der Schlagleiste meint in diesem Zusammenhang eine formschlüssige Verbindung zumindest in Vorschubrichtung bzw. entlang der Vorschubrichtung.

Eine solche formschlüssige Verbindung zwischen der Klemmleiste einerseits und der Schlagleiste andererseits (entlang der Vorschubrichtung) lässt sich beispielsweise dadurch realisieren, dass die Klemmleiste auf der der Schlagleiste zugewandten Rückseite zumindest einen Vorsprung bzw. einen nasenartigen Vorsprung aufweist, welcher bezogen auf die Vorschubrichtung formschlüssig in zumindest eine korrespondierende Vertiefung (z. B. Nut) in der der Klemmleiste zugewandten Vorderseite der Schlagleiste eingreift. Alternativ kann umgekehrt die Schlagleiste auf ihrer Vorderseite zumindest einen Vorsprung aufweisen, während die Klemmleiste auf ihrer Rückseite eine korrespondierende Vertiefung aufweist. Die Vertiefung und/oder der Vorsprung können sich über die gesamte Länge der Schlagleiste oder über im Wesentlichen die gesamte Länge der Schlagleiste erstrecken. Bei einem Messerringzerspaner mit einem Schlägerrad verläuft die Länge bzw. Längsrichtung der Schlagleiste über die Breite des Schlägerrades und folglich parallel zur Achse des Schlägerrades. Die Vorsprünge und Vertiefungen können in ihren Dimensionen so aufeinander abgestimmt sein, dass der Vorsprung unterschiedlich tief in die Vertiefung eindringen kann. Dieses kann zweckmäßig sein, wenn die Klemmleiste im Zuge der Justierung etwas quer zur Vorschubrichtung bewegt wird. Denn der Exzenter wird gegebenenfalls im Zuge der Drehung nicht nur gedreht, sondern auch quer zur Vorschubrichtung und folglich entlang der Achse des Bolzens verschoben.

Das Einbringen beispielsweise einer Vertiefung in die Schlagleiste setzt zwar ebenfalls eine Bearbeitung der Schlagleiste voraus, diese beschränkt sich jedoch in der Regel auf das Einbringen solcher Vertiefungen, so dass insbesondere auf das Einbringen von Bohrungen, Durchbrechungen, Gewinden usw. verzichtet werden kann.

Alternativ besteht die Möglichkeit, dass die Klemmleiste auf ihrer Rückseite und die Schlagleiste auf ihrer Vorderseite jeweils zumindest eine Vertiefung aufweisen, wobei zwischen Klemmleiste und Schlagleiste zumindest ein separates Formschluss-Verbindungselement angeordnet ist, welches bezogen auf die Vorschubrichtung sowohl in die Vertiefung der Schlagleiste als auch in die Vertiefung der Klemmleiste formschlüssig eingreift. Diese Ausgestaltung hat den Vorteil, dass weder die Schlagleiste noch die Klemmleiste einen über die Rückseite bzw. Vorderseite vorkragenden Vorsprung aufweisen müssen, sondern dass lediglich Vertiefungen vorgesehen sind. Dieses erleichtert die Herstellung, da insgesamt mit geringerem Materialabtrag gearbeitet wird. Denn es ist nicht erforderlich, zum Erzeugen eines Vorsprungs nahezu die gesamte Rückseite der Klemmleiste abzutragen. In diesem Fall ist dann jedoch ein separates Formschlusselement erforderlich, welches die formschlüssige Verbindung (bezogen auf die Vorschubrichtung) zwischen Klemmleiste und Schlagleiste herstellt.

Das Exzenterstellelement weist vorzugsweise einen endseitigen Exzenter auf, welcher (z. B. einstückig) an ein erstes Ende eines Bolzens, z. B. eines zylinderförmigen oder stiftartigen Bolzens angeschlossen ist. Der Exzenter, der auch als Exzenterkopf bezeichnet werden kann, greift dann in eine rückseitige Ausnehmung der Klemmleiste, so dass im Zuge der Drehung des Exzenters, z. B. durch Drehung des Bolzens, die Klemmleiste entlang der Vorschubrichtung verschoben wird. Der z. B. zylinderförmige oder stiftartige Bolzen, an dessen erstes Ende der Exzenter selbst angeschlossen ist, durchgreift vorzugsweise eine Durchbrechung der Grundplatte. Die Schlagleiste selbst wird vollkommen separat fixiert, d. h. es sind keine Durchbrechungen für das Exzenterstellelement in der Schlagleiste selbst erforderlich. Ferner ist es zweckmäßig, wenn das Exzenterstellelement an dem zweiten Ende des Bolzens, welcher rückseitig aus der Durchbrechung der Grundplatte vorkragt, einen Betätigungsanschluss aufweist, an den ein Werkzeug anschließbar ist. Dieser Betätigungsanschluss kann beispielsweise als Mehrkantanschluss, z. B. Vierkantanschluss ausgebildet sein.

Das Exzenterstellelement kann z. B. mit einem Arretierungsmittel, vorzugsweise einer Mutter bzw. Kontermutter, z. B. einer selbsthemmenden Mutter, arretierbar sein. Dabei dient diese Arretierung jedoch in der Regel lediglich der Arretierung der Justierung selbst. Um die Schlagleiste dann in der so vorgegebenen Position zuverlässig fixieren zu können, sind in der Regel separate Befestigungsmittel, z. B. Befestigungsschrauben vorgesehen, die jedoch ebenfalls die Grundplatte einerseits und die Klemmleiste andererseits durchdringen, ohne dass dazu Bohrungen in der Schlagleiste erforderlich sind. Es können z. B. zwei Exzenterstellelemente pro Klemmleiste und z. B. zwei oder drei (oder auch mehr) Befestigungsschrauben pro Klemmleiste vorgesehen sein.

Optional besteht im Übrigen die Möglichkeit, dass der Bolzen, an dessen einem Ende der Exzenter angeschlossen ist, zumindest abschnittsweise als Steilkegel ausgebildet ist. Die Durchbrechung in der Grundplatte ist dann in ihrer Form an diesen Steilkegel angepasst. Vorteilhaft ist bei dieser Ausgestaltung, dass im Zuge des Justierens des Exzenters keine Selbsthemmung auftritt, so dass das Exzenterstellelement stets gut lösbar ist.

Es besteht nach einem weiteren Vorschlag der Erfindung die Möglichkeit, an der Grundplatte unterhalb der Klemmleiste zumindest eine auswechselbare Verschleißplatte zu befestigen. Diese Verschleißplatten schützen die Grundplatte der Leitschaufel vor Beschädigungen.

Gegenstand der Erfindung ist auch ein rotierend antreibbares Schlägerrad für einen Messerringzerspaner mit mehreren Leitschaufeln der beschriebenen Art. Die beschriebenen Leitschaufeln werden folglich insbesondere auch in Kombination mit einem Schlägerrad für einen Messerringzerspaner unter Schutz gestellt. Die erfindungsgemäßen Leitschaufeln sind dabei in an sich bekannter Weise außenumfangseitig an dem Schlägerrad befestigt und in radialer Richtung orientiert, so dass die Vorschubrichtung der Schlagleisten in radialer Richtung des Schlägerrades verläuft. Der Messerring kann rotierend angetrieben sein. Die Erfindung umfasst aber auch Ausführungsformen, bei denen der Messerring nicht rotiert.

Schließlich ist auch ein Messerringzerspaner mit zumindest einem solchen rotierend angetriebenen Schlägerrad mit mehreren Leitschaufeln Gegenstand der Erfindung.

Die Erfindung beschränkt sich nicht auf Leitschaufeln für Zerspanungsvorrichtungen, sondern sie umfasst auch Leitschaufeln für eine Schlägermühle, mit der sich nicht nur Holz oder andere nachwachsende Rohstoffe, sondern auch andere Materialien zerkleinern lassen. Gegenstand der Erfindung ist daher auch ein rotierend antreibbares Schlägerrad für eine Zerkleinerungsvorrichtung, z. B. eine Schlägermühle, mit mehreren Leitschaufeln der beschriebenen Art. Die beschriebenen Leitschaufeln werden folglich insbesondere auch in Kombination mit einem Schlägerrad für eine Schlägermühle unter Schutz gestellt.

Die erfindungsgemäßen Leitschaufeln sind dabei in an sich bekannter Weise außen umfangsseitig an einem solchen Schlägerrad befestigt und in radialer Richtung orientiert, so dass die Vorschubrichtung der Schlagleisten in radialer Richtung des Schlägerrades verläuft.

In diesem Zusammenhang betrifft die Erfindung auch eine Schlägermühle mit zumindest einem solchen rotierend angetriebenen Schlägerrad mit mehreren Leitschaufeln. Der Verwendung der Leitschaufeln für eine Schlägermühle kommt folglich ebenfalls besondere Bedeutung zu.

Im Folgenden wird die Erfindung anhand einer lediglich ein Ausführungsbeispiel darstellenden Zeichnung näher erläutert. Es zeigen:
- Fig. 1: einen Messerringzerspaner in einer perspektivischen Darstellung,
- Fig. 2: ein Schlägerrad eines solchen Messerringzerspaners in perspektivischer Darstellung,
- Fig. 3: das Schlägerrad nach Fig. 2 in einer Seitenansicht,
- Fig. 4: einen Schnitt A-A durch den Gegenstand nach Fig. 3,
- Fig. 5: einen Ausschnitt X aus dem Gegenstand nach Fig. 4,
- Fig. 6: eine abgewandelte Ausführungsform des Gegenstandes nach Fig. 5 (Ausschnitt) und
- Fig. 7: eine weitere Ausführungsform des Gegenstandes nach Fig. 5 (Ausschnitt).

In den Figuren ist eine Zerspanungsmaschine in der Ausführungsform als Messerringzerspaner für die Zerspanung bzw. Zerkleinerung von Holz, insbesondere für die Herstellung von Holzspänen oder dergleichen Material dargestellt. In einem Gehäuse 1 sind einerseits ein rotierender (äußerer) Messerring 2 und andererseits ein innerhalb des Messerrings rotierendes Schlägerrad 3 angeordnet. Sowohl der Messerring 2 als auch das Schlägerrad 3 sind über geeignete Wellen angetrieben. Einzelheiten sind nicht dargestellt. In der Regel rotieren Messerring 2 einerseits und Schlägerrad 3 andererseits gegenläufig. Fig. 1 zeigt den Messerringzerspaner mit frontseitig geöffnetem Gehäuse, so dass insbesondere das Schlägerrad 3 im Innern erkennbar ist. Das Holz wird als Schüttgut, z. B. in Form von Hackschnitzeln zugeführt. Es gelangt über eine obere Zuführrinne 4 und eine entsprechende frontseitige Umlenkung 5 in das Innere des Messerringzerspaners und folglich in den innerhalb des Schlägerrades 3 gebildeten Innenraum.

Das Schlägerrad 3 weist eine Vielzahl von Leitschaufeln 6 auf, welche außenumfangsseitig an dem Schlägerrad 3 befestigt und in radialer Richtung R orientiert sind. Die Leitschaufeln 6 sind dabei zwischen zwei Deckscheiben 7, 8 befestigt, die im Ausführungsbeispiel als ringförmige Deckscheiben 7, 8 ausgebildet sind. Insbesondere die frontseitige Deckscheibe 8 ist in der Regel ringförmig ausgebildet, so dass das Holz in den Innenraum zugeführt werden kann. Die beiden Deckscheiben 7, 8 sind folglich durch die gleichsam kranzförmig angeordneten Leitschaufeln 6 fest miteinander verbunden. Die Drehrichtung des Schlägerrades 3 ist durch einen Pfeil P angedeutet. Im Zuge der Drehung des Schlägerrades 3 wird das zentral eintretende Material radial nach außen geschleudert und dort mit den Leitschaufeln 6 über die Messer des Messerrings 2 geführt.

Da nicht nur die Messer, sondern auch die Leitschaufeln 6 einem Verschleiß unterliegen, weisen die Leitschaufeln 6 jeweils eine Grundplatte 9 und eine auswechselbare Schlagleiste 10 auf. Die Schlagleiste 10 ist mit einem veränderbaren Überstand s an der Grundplatte 9 befestigt, so dass die Schlagleiste 10 um diesen Überstand s über die Grundplatte hinausragt, und zwar in einer quer zur Schlagleistenlängsrichtung L verlaufenden Vorschubrichtung V. Die Schlagleistenlängsrichtung L entspricht folglich der Längsrichtung der Leitschaufel selbst und diese Längsrichtung erstreckt sich entlang der Breite des Messerrings und folglich parallel zur Achse A des Messerrings. Die Vorschubrichtung V erstreckt sich in radialer Richtung R.

Die Schlagleisten 10 sind dabei jeweils mittels einer Klemmleiste 11 an der Grundplatte 9 der Leitschaufel befestigt, indem die Klemmleiste 11 mit mehreren Befestigungsmitteln 12 (Schrauben) unter Zwischenschaltung der Schlagleiste 10 gegen die Grundplatte 9 verspannt wird. Es erfolgt folglich keine "direkte" Befestigung der Schlagleiste 10 an der Grundplatte 9, sondern gleichsam eine "indirekte" Befestigung, so dass insbesondere auf Gewinde, Bohrungen oder dergleichen im Bereich der Schlagleiste 10 verzichtet wird. Im Ausführungsbeispiel sind jeweils drei Schrauben 12 dargestellt, grundsätzlich können jedoch auch lediglich zwei Schrauben pro Leitschaufel verwendet werden.

Um nun den Überstand s der Schlagleiste 10 verändern zu können, ist die Klemmleiste 11 mittels zumindest eines drehbaren Exzenterstellelementes 13 entlang der Vorschubrichtung V verschiebbar. Dazu greift das Exzenterstellelement 13 mit einem endseitigen Exzenter 14 in eine rückseitige Ausnehmung 30 der Klemmleiste. Die Klemmleiste 11 ist nun derart formschlüssig mit der Schlagleiste 10 verbunden, dass die Schlagleiste 10 im Zuge der Verschiebung der Klemmleiste 11 mit der Klemmleiste 11 entlang der Vorschubrichtung V verschoben wird. Im Rahmen der Erfindung erfolgt folglich nicht nur die Befestigung der Schlagleiste 10 mit der Klemmleiste 11, sondern auch die Justage der Schlagleiste 10 wird mit Hilfe der Klemmleiste 11 durchgeführt, wobei die Schlagleiste 10 der Bewegung der Klemmleiste 11 über die formschlüssige Verbindung folgt. Formschlüssige Verbindung meint hier eine formschlüssige Verbindung zumindest in Vorschubrichtung V und folglich in radialer Richtung R.

Um eine solche formschlüssige Verbindung zu realisieren weist die Klemmleiste 11 im Ausführungsbeispiel nach Fig. 5 auf der der Schlagleiste 10 zugewandten Rückseite 15 zumindest einen Vorsprung 16 auf, welcher - bezogen auf die Vorschubrichtung V - formschlüssig in zumindest eine korrespondierende Vertiefung 17 in der der Klemmleiste 11 zugewandten Vorderseite 18 der Klemmleiste 11 eingreift. In Fig. 5 ist noch eine zweite Vertiefung 19 erkennbar, welche auf der anderen Seite der Schlagleiste, in diesem Fall der Rückseite 20 angeordnet ist. Diese Vertiefung 19 hat in der dargestellten Funktionsstellung keine Funktion. Es wird jedoch deutlich, dass die Schlagleiste 10 nach entsprechendem Verschleiß um 180° gedreht werden kann, so dass dann die rückseitige Vertiefung 19 als vorderseitige Vertiefung mit dem korrespondierenden Vorsprung der Klemmleiste 11 zusammenwirken kann.

Abgesehen von diesen Vertiefungen 17, 19 kann im Bereich der Schlagleiste 10 auf Durchbrechungen und insbesondere Bohrungen oder auch Gewinde verzichtet werden, da sowohl die Fixierung als auch die Justierung über die Klemmleiste 11 realisiert werden. Probleme, die bei Schlagleisten mit Bohrungen und/oder Gewinden durch Kerbwirkung beobachtet wurden, treten nicht auf. Unerwünschte "Sollbruchstellen" werden vermieden. Dieses ist insbesondere deshalb wichtig, weil die Schlagleiste in der Praxis aus hochfestem, gehärtetem Stahl gefertigt wird. Die Klemmleiste selbst kann ohne Weiteres mit Bohrungen, Gewinden usw. versehen werden. Hier kann mit einfachem Stahl bzw. Baustahl gearbeitet werden.

Fig. 6 zeigt eine gegenüber Fig. 5 abgewandelte Ausführungsform, bei der sowohl die Klemmleiste 11 auf ihrer Rückseite 15 als auch die Schlagleiste 10 auf ihrer Vorderseite 18 jeweils eine Vertiefung 17, 17' aufweisen. Zwischen Klemmleiste 11 und Schlagleiste 10 ist dann ein separates Formschlusselement 21 eingebracht, welches sowohl in die Vertiefung 17 als auch in die Vertiefung 17' eingreift und auf diese Weise den erforderlichen Formschluss herstellt.

Das Exzenterstellelement 13 setzt sich einerseits aus dem Exzenter 14 und andererseits dem Bolzen 22 zusammen, welcher stiftartig ausgebildet ist. An das erste Ende 23 dieses Bolzens 22 ist der Exzenter 14 einstückig angeschlossen. Der Bolzen 22 durchgreift eine korrespondierende Durchbrechung 25 der Grundplatte. An dem zweiten Ende 24 weist der Bolzen 22 einen Betätigungsanschluss 26 auf, der im Ausführungsbeispiel als Mehrkant, z. B. Vierkantanschluss ausgebildet ist, so dass an diesem Betätigungsanschluss 26 ein Werkzeug anschließbar ist, um das (einstückige) Exzenterstellelement 13 und damit den Exzenter 14 zu drehen und damit die Klemmleiste und folglich auch die Schlagleiste 10 entlang der Voschubrichtung V zu positionieren, so dass der Überstand s einstellbar ist. Das Exzenterstellelement 13 ist dabei mittels eines Arretierungsmittels 27 arretierbar. Im Ausführungsbeispiel handelt es sich um eine Mutter 27, nämlich eine selbstsichernde Mutter 27. Auf diese Weise lässt sich das Exzenterstellelement 13 nach erfolgter Justierung in der gewünschten Position arretieren, so dass auch die Klemmleiste 11 und damit die Schlagleiste 10 in der gewünschten Position arretiert sind. Dennoch kann über die zusätzlich vorgesehenen Befestigungsmittel 12, nämlich Befestigungsschrauben eine sichere Fixierung der hochbeanspruchten Schlagleisten 10 erfolgen.

Fig. 7 zeigt dabei eine abgewandelte Ausführungsform, bei welcher der Bolzen 22 des Exzenterstellelementes 13 nicht einen zylindrischen Querschnitt aufweist, sondern abschnittsweise als Steilkegel 28 ausgebildet ist. Damit wird eine Selbsthemmung vermieden, so dass das Exzenterstellelement 13 stets gut lösbar ist.

Im Übrigen ist in Fig. 5 erkennbar, dass die Leitschaufel 6 mit einer zusätzlichen Verschleißplatte 29 ausgerüstet ist, welche unterhalb der Klemmleiste 11 an der Grundplatte 9 befestigt ist.

Die Figuren illustrieren die Erfindung beispielhaft anhand eines Messerringzerspaners. Die dargestellten Leitschaufeln können jedoch in identischer oder vergleichbarer Weise bei einem Schlägerrad für eine Schlägermühle zum Einsatz kommen.

## Patentansprüche

1. Leitschaufel (6) für eine Zerkleinerungsvorrichtung, insbesondere für einen Messerringzerspaner oder für eine Schlägermühle,
mit zumindest einer Grundplatte (9) und zumindest einer auswechselbaren Schlagleiste (10), welche mit einem veränderbaren Überstand (s) in einer quer zur Schlagleistenlängsrichtung (L) verlaufenden Vorschubrichtung (V) über die Grundplatte (9) hinaus an der Grundplatte (9) befestigt ist,
wobei die Schlagleiste (10) mittels einer Klemmleiste (11) an der Grundplatte (9) befestigt ist, indem die Klemmleiste (11) mit einem oder mehreren Befestigungsmitteln (12) unter Zwischenschaltung der Schlagleiste (10) gegen die Grundplatte (9) verspannt wird,
**dadurch gekennzeichnet, dass** zur Veränderung des Überstandes (s) der Schlagleiste (10) die Klemmleiste (11) mittels zumindest eines Stellelementes (13) entlang der Vorschubrichtung (V) verschiebbar ist, wobei die Klemmleiste (11) derart formschlüssig mit der Schlagleiste (10) verbunden ist, dass die Schlagleiste (10) im Zuge der Verschiebung der Klemmleiste (11) mit der Klemmleiste (11) entlang der Vorschubrichtung (V) verschoben wird.

2. Leitschaufel nach Anspruch 1, **dadurch gekennzeichnet, dass** das Stellelement (13) als drehbares Exzenterstellelement (13) ausgebildet ist.

3. Leitschaufel nach Anspruch 1 oder 2, **dadurch gekennzeichnet, dass** die Klemmleiste (11) auf der der Schlagleiste (10) zugewandten Rückseite (15) zumindest einen Vorsprung (16) aufweist, welcher - bezogen auf die Vorschubrichtung (V) - formschlüssig in zumindest eine korrespondierende Vertiefung (17) in der der Klemmleiste (11) zugewandten Vorderseite (18) der Schlagleiste (10) eingreift oder dass umgekehrt die Schlagleiste (10) auf ihre Vorderseite (18) zumindest einen Vorsprung aufweist, welcher in zumindest eine korrespondierende Vertiefung in der Rückseite (15) der Klemmleiste (11) eingreift.

4. Leitschaufel nach Anspruch 1 oder 2, **dadurch gekennzeichnet, dass** die Klemmleiste (11) auf ihrer Rückseite (15) und die Schlagleiste (10) auf ihrer Vorderseite (18) jeweils zumindest eine Vertiefung (17, 17') aufweisen, wobei zwischen Klemmleiste (11) und Schlagleiste (10) zumindest ein separates Formschluss-Verbindungselement (21) angeordnet ist, welches bezogen auf die Vorschubrichtung (V) sowohl in die Vertiefung (17) der Schlagleiste (10) als auch in die Vertiefung (17') der Klemmleiste (11) formschlüssig eingreift.

5. Leitschaufel nach einem der Ansprüche 1 bis 4, **dadurch gekennzeichnet, dass** die Schlagleiste (10) sowohl auf der Vorderseite (18) als auch auf der Rückseite (20) jeweils zumindest eine Vertiefung (17, 19) für eine Formschlussverbindung aufweist.

6. Leitschaufel nach einem der Ansprüche 2 bis 5, **dadurch gekennzeichnet, dass** das Exzenterstellelement (13) endseitig einen Exzenter (14) aufweist, der in eine rückseitige Ausnehmung (30) der Klemmleiste (11) eingreift.

7. Leitschaufel nach einem der Ansprüche 2 bis 6, **dadurch gekennzeichnet, dass** das Exzenterstellelement (13) einen Exzenter (14) aufweist, der drehfest an ein erstes Ende (23) eines drehbaren Bolzens (22) angeschlossen ist, welcher eine Durchbrechung (25) der Grundplatte (9) durchgreift.

8. Leitschaufel nach Anspruch 7, **dadurch gekennzeichnet, dass** das Exzenterstellelement (13) an dem zweiten Ende (24) des Bolzens (22), welcher rückseitig aus der Durchbrechung (25) der Grundplatte (9) vorkragt, einen Betätigungsanschluss (26) aufweist, an den ein Werkzeug anschließbar ist.

9. Leitschaufel nach einem der Ansprüche 1 bis 8, **dadurch gekennzeichnet, dass** das Exzenterstellelement (13) mittels zumindest eines Arretierungsmittels (27), z. B. einer Mutter, vorzugsweise einer selbstsichernden Mutter, arretierbar ist.

10. Leitschaufel nach einem der Ansprüche 6 bis 9, **dadurch gekennzeichnet, dass** der Bolzen (22) des Exzenterstellelementes (13) zumindest abschnittsweise als Steilkegel (28) ausgebildet ist.

11. Leitschaufel nach einem der Ansprüche 1 bis 10, **dadurch gekennzeichnet, dass** an der Grundplatte (9) unterhalb der Klemmleiste (11) zumindest eine auswechselbare Verschleißplatte (29) befestigt ist.

12. Leitschaufel nach einem der Ansprüche 1 bis 11, **dadurch gekennzeichnet, dass** als Befestigungsmittel (12) eine oder mehrere Befestigungsschrauben vorgesehen sind.

13. Schlägerrad (3) für eine Zerkleinerungsvorrichtung mit mehreren Leitschaufeln (6) nach einem der Ansprüche 1 bis 12, wobei die Leitschaufeln (6) außenumfangsseitig an dem Schlägerrad (3) befestigt und in radialer Richtung orientiert sind, so dass die Vorschubrichtung (V) der Schlagleiste (10) in radialer Richtung (R) des Schlägerrades (3) verläuft.

14. Messerringzerspaner mit zumindest einem Messering, z. B. rotierend angetriebenen Messerring (2), und zumindest einem rotierend angetriebenen Schlägerrad (3) nach Anspruch 13.

15. Schlägermühle mit zumindest einem rotierend angetriebenen Schlägerrad (3) nach Anspruch 13 und mit einer das Schlägerrad (3) konzentrisch umgebenden Mahlbahn.

## Claims

1. A guide blade (6) for a comminuting device, in particular for a knife-ring flaker or for a beater mill,
comprising at least one base plate (9) and at least one interchangeable beater bar (10) which, in a feed direction (V) extending transverse to the longitudinal direction (L) of the beater bar, is fastened to the base plate (9) with a variable overhang (s) so as to extend beyond the base plate (9),
wherein the beater bar (10) is fastened to the base plate (9) by means of a clamping strip (11) in that the clamping strip (11) is braced against the base plate (9) by one or more fastening means (12) with the interposition of the beater bar (10),
**characterized in that** for varying the overhang (s) of the beater bar (10), the clamping strip (11) can be displaced along the feed direction (V) by means of at least one adjusting element (13), wherein the clamping strip (11) is connected to the beater bar (10) in a positive-locking manner such that in the course of the displacement of the clamping strip (11), the beater bar (10) is displaced together with the clamping strip (11) along the feed direction (V).

2. The guide blade according to claim 1, **characterized in that** the adjusting element (13) is formed as a rotatable eccentric adjusting element (13).

3. The guide blade according to claim 1 or claim 2, **characterized in that** on the rear side (15) facing towards the beater bar (10), the clamping strip (11) has at least one projection (16) which - with regard to the feed direction (V) - engages in a positive-locking manner in at least one corresponding indentation (17) in the front side (18) of the beater bar (10), which front side faces towards the clamping strip (11), or inversely, that the beater bar (10) has on its front side (18) at least one projection which engages in at least one corresponding indentation in the rear side (15) of the clamping strip (11).

4. The guide blade according to claim 1 or claim 2, **characterized in that** the clamping strip (11), on its rear side (15), and the beater bar (10), on its front side (18), each have at least one indentation (17, 17'), wherein between the clamping strip (11) and the beater bar (10) at least one separate positively locking connection element (21) is arranged which, with regard to the feed direction (V), engages in a positive-locking manner in both the indentation (17) of the beater bar (10) and in the indentation (17') of the clamping strip (11).

5. The guide blade according to any one of the claims 1 to 4, **characterized in that** the beater bar (10) has on the front side (18) and also on the rear side (20) in each case at least one indentation (17, 19) for a positive-locking connection.

6. The guide blade according to any one of the claims 2 to 5, **characterized in that** the eccentric adjusting element (13) has an eccentric (14) at its end, which eccentric engages in a recess (30) on the rear side of the clamping strip (11).

7. The guide blade according to any one of the claims 2 to 6, **characterized in that** the eccentric adjusting element (13) has an eccentric (14) that is connected in a rotationally fixed manner to a first end (23) of a rotatable pin (22) which passes through a trough-hole (25) of the base plate (9).

8. The guide blade according to claim 7, **characterized in that** the eccentric adjusting element (13), at the second end (24) of the pin (22) which protrudes on the rear side out of the through-hole (25) of the base plate (9), has an actuating connection (26) to which a tool can be connected.

9. The guide blade according to any one of the claims 1 to 8, **characterized in that** the eccentric adjusting element (13) can be locked by means of at least one locking means (27), e.g., a nut, preferably a self-locking nut.

10. The guide blade according to any one of the claims 6 to 9, **characterized in that** the pin (22) of the eccentric adjusting element (13), at least in certain sections, is formed as a steep taper (28).

11. The guide blade according to any one of the claims 1 to 10, **characterized in that** below the clamping strip (11), at least one interchangeable wear plate (29) is fastened to the base plate (9).

12. The guide blade according to any one of the claims 1 to 11, **characterized in that** one or more fastening screws are provided as fastening means (12).

13. A beater wheel (3) for a comminuting device comprising a plurality of guide blades (6) according to any one of the claims 1 to 12, wherein the guide blades (6) are fastened on the outer circumference to the beater wheel (3) and are oriented in the radial direction so that the feed direction (V) of the beater bar (10) extends in the radial direction (R) of the beater wheel (3).

14. A knife-ring flaker comprising at least one knife ring, e.g., a rotatably driven knife ring (2), and at least one rotatably driven beater wheel (3) according to claim 13.

15. A beater mill comprising at least one rotatably driven beater wheel (3) according to claim 13, and a grinding track that concentrically surrounds the beater wheel (3).

## Revendications

1. Aube directrice (6) pour un dispositif de broyage, en particulier pour un déchiqueteur circulaire à lames ou un concasseur à marteaux fixes,
comprenant au moins un plateau de base (9) et au moins un battoir (10) qui est fixé sur le plateau de base (9) avec un porte-à-faux (s) modifiable dans un sens d'avancée (V) transversal au sens longitudinal du battoir (L) au-delà du plateau de base (9),
sachant que le battoir (10) est fixé par un lardon de serrage (11) au plateau de base (9), en ce que le lardon de serrage (11) peut être gauchi contre le plateau de base (9) par un ou plusieurs moyens de fixation (12) en montant le battoir (10) en intermédiaire,
**caractérisée en ce que** pour modifier le porte-à-faux (s) du battoir (10), le lardon de serrage (11) peut être déplacé via au moins un élément de réglage (13) le long du sens d'avancée (V), sachant que le lardon de serrage (11) est ainsi relié par complémentarité de forme au battoir (10) que le battoir (10) est déplacé avec le lardon de serrage (11) le long du sens d'avancée (V) lors du déplacement du lardon de serrage (11).

2. Aube directrice selon la revendication 1, **caractérisée en ce que** l'élément de réglage (13) est conçu en tant qu'élément de réglage excentrique rotatif (13).

3. Aube directrice selon la revendication 1 ou 2, **caractérisée en ce que** le lardon de serrage (11) présente au moins une saillie (16) sur la face arrière (15) tournée vers le battoir (10), laquelle, par rapport au sens d'avancée (V), se met en prise par complémentarité de forme dans au moins un évidement (17) correspondant dans la face avant (18) du battoir (10) tournée vers le lardon de serrage (11) ou qu'inversement, le battoir (10) présente au moins une saillie sur sa face avant (18) qui se met en prise dans au moins un évidement correspondant dans la face arrière (15) du lardon de serrage (11).

4. Aube directrice selon la revendication 1 ou 2, **caractérisée en ce que** le lardon de serrage (11), sur sa face arrière (15), et le battoir (10), sur sa face avant (18), présentent respectivement au moins un évidement (17, 17'), sachant qu'un élément de liaison par complémentarité de forme (21) séparé est disposé entre le lardon de serrage (11) et le battoir (10), lequel, par rapport au sens d'avancée (V), se met en prise par complémentarité de forme tant dans l'évidement (17) du battoir (10) que dans l'évidement (17') du lardon de serrage (11).

5. Aube directrice selon l'une des revendications 1 à 4, **caractérisée en ce que** le battoir (10) présente respectivement, tant sur sa face avant (18) que sur sa face arrière (15), au moins un évidement (17, 19) pour une liaison par complémentarité de forme.

6. Aube directrice selon l'une des revendications 2 à 5, **caractérisée en ce que** l'élément de réglage excentrique (13) présente un excentrique (14) à l'extrémité qui se met en prise dans un évidement (30) sur la face arrière du lardon de serrage (11).

7. Aube directrice selon l'une des revendications 2 à 6, **caractérisée en ce que** l'élément de réglage excentrique (13) présente un excentrique (14) qui est raccordé en étant fixe en rotation à une première extrémité (23) d'un boulon rotatif (22), lequel traverse une percée du plateau de base (9).

8. Aube directrice selon la revendication 7, **caractérisée en ce que** l'élément de réglage excentrique (13) présente un raccord d'actionnement (26) sur lequel un outil peut être raccordé, sur la seconde extrémité (24) du boulon (22) qui fait saillie sur la face arrière hors de la percée (25) du plateau de base (9).

9. Aube directrice selon l'une des revendications 1 à 8, **caractérisée en ce que** l'élément de réglage excentrique (13) peut être bloqué via au moins un moyen de blocage (27), par exemple un écrou, de préférence un écrou autobloquant.

10. Aube directrice selon l'une des revendications 6 à 9, **caractérisée en ce que** le boulon (22) de l'élément de réglage excentrique (13) est conçu en tant que cône à forte conicité (28) au moins par segments.

11. Aube directrice selon l'une des revendications 1 à 10, **caractérisée en ce qu'**au moins une plaque d'usure (29) interchangeable est fixée en-dessous du lardon de serrage (11) sur le plateau de base (9).

12. Aube directrice selon l'une des revendications 1 à 11, **caractérisée en ce qu'**une ou plusieurs vis de fixation sont prévues en tant que moyen(s) de fixation (12).

13. Roue à percussion (3) pour un dispositif de broyage comprenant une pluralité d'aubes directrices (6) selon l'une des revendications 1 à 12, sachant que les aubes directrices (6) sont fixées sur le pourtour extérieur de la roue à percussion (13) et orientées dans le sens radial, de telle sorte que le sens d'avancée (V) du battoir (10) va dans le sens radial (R) de la roue à percussion (3).

14. Déchiqueteur circulaire à lames comprenant au moins une couronne à lames, par exemple une couronne à lames (2) entraînée en rotation et au moins une roue à percussion (13) entraînée en rotation selon la revendication 13.

15. Concasseur à marteaux fixes comprenant au moins une roue à percussion (13) entraînée en rotation selon la revendication 13 et une piste de broyage entourant la roue à percussion (3) de façon concentrique.
